# EUROPÄISCHE PATENTSCHRIFT

(11) **EP 0 475 344 B1**
(45) Veröffentlichungstag und Bekanntmachung des Hinweises auf die Patenterteilung: **07.12.1994**
(21) Anmeldenummer: 91115265.0
(22) Anmeldetag: 10.09.1991
(51) Int. Cl.: B21D 1/14

(54) **Richtgerät**
Straightening apparatus
Dispositif de redressage

(30) Priorität: 11.09.1990 DE 4028827
(43) Veröffentlichungstag der Anmeldung: 18.03.1992
(73) Patentinhaber: BLACKHAWK GmbH, D-77680 Kehl (DE)
(72) Erfinder: Marxer, Jean-Marie, F-67170 Geudertheim (FR); Presti, Mario, I-37121 Verona (IT)
(74) Vertreter: Franke, Karl Wilhelm, Dr.

(56) Entgegenhaltungen:
- EP-A- 0 250 344
- EP-A- 0 375 630
- FR-A- 2 316 841
- GB-A- 2 027 623

## Beschreibung

Die Erfindung betrifft ein Richtgerät zum Richten von Unfallschäden an Kraftfahrzeugen, wie es im Oberbegriff des Patentanspruchs 1 im einzelnen angegeben ist.

Ein Richtgerät dieser Art ist aus EP-A-0375630 bekannt. Dieses bekannte Richtgerät kommt in Verbindung mit einer Richtbank zum Einsatz, auf der ein zu richtendes Kraftfahrzeug in angehobener Lage festgehalten wird. Zum Herstellen einer zuverlässigen Verbindung zwischen Richtgerät und Richtbank, wie sie für eine sichere Durchführung der Richtarbeiten, bei denen große Käfte auftreten, erforderlich ist, sind zwei Klemmbügel vorgesehen, die sich jeweils mit Hilfe von in den Balken des Richtgeräts integrierten Hydraulikzylindern von oben her auf nach innen vorspringende Randflansche der Richtbank aufpressen lassen.

Der Erfindung liegt daher die Aufgabe zugrunde, ein Richtgerät der eingangs erwähnten Art so auszubilden, daß es sich rasch und bequem und insbesondere ohne komplizierte Steuerhydraulik sicher in lösbarer Weise mit der das zu richtende Kraftfahrzeug tragenden Unterlage verbinden läßt, wobei außerdem eine möglichst große Vielzahl von Winkeleinstellungen für die Einleitung der Richtkräfte in das Kraftfahrzeug möglich sein soll, ohne daß dazu die Verbindung zwischen dem Kraftfahrzeug und seiner Unterlage gelöst werden muß.

Die gestellte Aufgabe wird gemäß der Erfindung gelöst durch ein Richtgerät, wie es im Patentanspruch 1 im einzelnen angegeben ist; vorteilhafte Ausgestaltungen und Weiterbildungen der Erfindung ergeben sich aus den Unteransprüchen.

Zum Herstellen einer sicheren Verbindung mit der jeweiligen Unterlage und damit dem zu richtenden Kraftfahrzeug selbst muß ein erfindungsgemäß ausgebildetes Richtgerät lediglich an der jeweils gewünschten Stelle unter das Kraftfahrzeug eingeführt werden, und der eigentliche Verbindungsvorgang vollzieht sich dann ferngesteuert praktisch durch Knopfdruck, indem die Verbindungselemente des Richtgeräts durch Hydraulikdruck an passenden Teilen der jeweiligen Fahrzeugunterlage wie beispielsweise einer Richtbank sicher und fest zur Anlage gebracht werden, wobei nur ein einziger Hydraulikzylinder zum Einsatz kommt, so daß ein systeminterner Druckausgleich nicht notwendig ist. Die jeweilige Verbindungsstelle zwischen Richtgerät und Richtbank muß lediglich von unten her zugänglich sein. Das Arbeiten mit einem erfindungsgemäß ausgebildeten Richtgerät gestaltet sich daher einfach und bequem und gleichzeitig besonders effektiv, da sich leicht und rasch die jeweils optimale Wirkungsrichtung für die Richtkräfte einstellen und einhalten läßt.

Bei Ausnutzung ein und derselben Hydraulikdruckquelle zum Betätigen des Arbeitszylinders einerseits und des Verankerungszylinders andererseits in Weiterbildung der Erfindung kann zusätzlich sichergestellt werden, daß vor Beginn der Richtkrafterzeugung eine unbedingt sichere Befestigung des Richtgeräts beispielsweise an einer das zu richtende Kraftfahrzeug festhaltenden Richtbank gewährleistet ist. Eine erweiterte Möglichkeit zum Ändern der für die Richtkrafteinleitung in das Kraftfahrzeug maßgeblichen Winkelstellung eröffnet sich gemäß einer weiteren Ausgestaltung des Richtgeräts nach der Erfindung mit einem angelenkten Schwenkarm, der seinerseits als Stütze und Anker für Arbeitszylinder und damit zusammenwirkende Ketten dient, und bringt eine nochmalige Verbesserung für die Optimierung der Richtkraftwirkung.

Zur weiteren Erläuterung der Erfindung wird nunmehr auf die Zeichnung Bezug genommen, in der ein bevorzugtes Ausführungsbeispiel der Erfindung veranschaulicht ist; dabei zeigen in der Zeichnung:
- Fig. 1: ein Richtgerät gemäß der Erfindung in einer Draufsicht,
- Fig. 2: einen Schnitt durch die Darstellung von Fig. 1 entlang der Schnittlinie A - A in Fig. 1
und
- Fig. 3: eine entlang der Schnittlinie B - B in Fig. 1 teilweise geschnittene Seitenansicht des Richtgeräts von Fig. 1 in Einsatzstellung an einer Richtbank mit einem aufgesetzten Arbeitszylinder.

Das dargestellte Richtgerät besitzt als Grundelement einen Balken 1, der durch zwei parallel zueinander verlaufende rohrartig geschlossene Hohlprofile 9 mit rechteckigem Querschnitt gebildet wird, die miteinander verschweißt sind und zwischen sich einen Längsschlitz begrenzen. An ihrem einen Ende tragen die Hohlprofile 9 auf ihrer Oberseite eine geschlossenen aufgeschweißten Kasten 10, während dort auf ihrer Unterseite eine durch Knotenbleche 12 versteifte Platte 11 angeschweißt ist. In der Draufsicht von Fig. 1 weisen der Kasten 10 und die Platte 11 angenähert Rautenform auf, wobei die Symmetrieachse der Raute auf der Längsachse des Balkens 1 liegt und axialen Rautenspitzen abgeschnitten sind. Zum leichten Verfahren des Balkens 1 und damit des gesamten Richtgeräts zu dessen Einführen unter eine in Fig. 3 als tragende Unterlage für ein zu richtendes Kraftfahrzeug gezeigte Richtbank 15 sind unten an der Platte 11 zwei starr gehaltene Räder 23 befestigt, und ein schwenkbares Rad 24 ist mit in der Einsatzstellung des Richtgeräts angehobenem Niveau an der Unterseite des dem Kasten 10 und der Platte 11 abgewandten Ende des Balkes vorgesehen.

Etwa in der Mitte des durch den oberseitigen Kasten 10 und die unterseitige Platte 11 gebildeten breiteren Kopfstücks des Balkens 1 ist an diesem über einen eine zur Balkenachse senkrechte und in der Einsatzstellung des Richtgeräts meist vertikal stehende Schwenkachse bildenden Bolzen 13 ein Schwenkarm 2 angelenkt, der den Balken 1 in gleicher Höhenlage verlängert und relativ dazu mit Hilfe eines Stiftes 14 in unterschiedlichen Winkelstellungen seiner Längsachse zu der des Balkens 1 festgelegt werden kann.

Der Schwenkarm 2 ist seinerseits durch zwei zueinander parallele rohrartig geschlossene Hohlprofile 3 von rechteckigem Querschnitt gebildet ist, auf die oben eine geformte Platte 4 aufgeschweißt ist, die in der Draufsicht von Fig. 1 eine zur Rautenform des Kopfstücks des Balkens 1 angenähert spiegelsymmetrische Rautenform mit allerdings etwas größerer Länge und Breite aufweist.

Die Platte 4 enthält einerseits entlang der Längsachse des Schwenkarmes 2 und andererseits auf einem Kreisbogen nahe ihrem dem Balken 1 zugewandten Ende eine Mehrzahl von rohrstutzenartigen Aufnahmen 5, in die jeweils ein Ansatzstift einer Kugelpfanne eingeführt werden kann, die ein universalgelenkartiges Auflager für das untere Ende eines Arbeitszylinders 7 zum Erzeugen einer Richtkraft bildet. Außerdem sind an den äußeren Seitenrändern der Platte 4 mehrere kammförmige Halterungen 6 angeordnet, an denen eine mit dem Arbeitszylinder 7 zusammenwirkende Kette 8 verankert werden kann. Anstelle des in Fig. 1 dargestellten einen Arbeitszylinders 7 und seiner einen Kette 8 zum Einleiten der von dem Arbeitszylinder 7 erzeugten Richtkraft in das zu richtende Kraftfahrzeug auf der Richtbank 15 können im Bedarfsfalle auch mehrere Arbeitszylinder und Ketten eingesetzt werden, wobei die Vielzahl der Aufnahmen 5 und Kettenhalterungen 6 die Wahl optimaler Wirkungsrichtungen für die verschiedenen Richtkräfte ermöglicht.

Als Antriebsmittel für den Arbeitszylinder 7 zum Erzeugen der Richtkräfte dient Hydraulikfluid, das dem Arbeitszylinder 7 über eine Leitung mit einem Ventil 22 von einer in Fig. 3 durch einen Pfeil angedeuteten Druckquelle 20 zugeführt werden kann.

Ein am freien Ende des Schwenkarmes 2 angebrachter Handgriff 25 erleichtert das Verfahren des Richtgeräts auf den Rädern 23 und 24.

Zum lösbaren Verbinden des Richtgeräts mit der Richtbank 15 ist in dem Längsschlitz zwischen den Hohlprofilen 9 des Balkens 1 eine Verankerungseinrichtung angeordnet, die als Antriebselement einen Verankerungszylinder 21 aufweist, der alternativ zu dem Arbeitszylinder 7 bei anderer Stellung des Ventils 22 mit Hydraulikfluid aus der Druckquelle 20 gespeist werden kann. Dieser Verankerungszylinder 21 dient zum hydraulischen Verstellen eines entlang der Längsachse des Balkens 1 beweglichen Klotzes 18 von einem durch starre Verbindung mit dem Verankerungszylinder 21 festgehaltenen Klotz 16 weg entgegen der Kraft einer Druckfeder 19, die den beweglichen Klotz 18 auf den festgehaltenen Klotz 16 zu zu drücken sucht.

Beide Klötze 16 und 18 sind jeweils in Form eines im Querschnitt gemäß der Darstellung in Fig. 2 T-förmig ausgebildet, und sie liegen jeweils mit den T-Armen auf der Oberseite der Rohrprofile 9 auf, während die T-Schäfte in den Längsschlitz dazwischen hineinragen, wie dies in Fig. 2 für den beweglichen Klotz 18 gezeigt ist. An ihrer Oberseite weisen beiden Klötze 16 und 18 eine jeweils nach außen gerichtete Schulter auf, die in der in Fig. 3 gezeigten Verankerungsstellung einen zugeordneten Flansch an der Richtbank 15 übergreift.

Als Führung für den beweglichen Klotz 18 im Längsschlitz des Balkens 1 ist eine Platte 17 vorgesehen, die einerseits als starre Verbindung des Verankerungszylinders 21 mit dem festgehaltenen Klotz 16 dient und andererseits entsprechend der Darstellung in Fig. 2 ein Paar Schienen bildet, auf denen der bewegliche Klotz 18 mittels Nuten in seinem T-Schaft entlang des Balkens 1 verschiebbar gehalten wird.

Beim praktischen Einsatz wird das dargestellte Richtgerät zunächst mit durch die Druckfeder 19 auf den festgehaltenen Klotz 16 zu gedrücktem beweglichem Klotz 18 auf den Rädern 23 und 24 unter die Richtbank 15 gefahren und anschließend der Balken 1 bis zu horizontaler Stellung angehoben, bis die äußere Schulter des festgehaltenen Klotzes 16 in der in Fig. 3 gezeigten Weise über den Flansch an der Richtbank 15 hinweggreift und der Klotz 16 selbst an der Richtbank 15 anliegt. Dann wird der Verankerungszylinder 21 bei einer ersten Stellung des Ventils 22 aus der Druckquelle 20 mit Hydraulikdruck beaufschlagt, wodurch er den beweglichen Klotz 18 entgegen der Kraft der Druckfeder 19 entlang des Balkens 1 von dem festgehaltenen Klotz 16 weg verschiebt, bis die äußere Schulter des beweglichen Klotzes 18 über den diesem zugeordneten Flansch der Richtbank 15 hinweggeschoben hat und der bewegliche Klotz 18 selbst ebenfalls fest gegen die Richtbank 15 drückt. In dieser in Fig. 3 gezeigten Endstellung des beweglichen Klotzes 18 ist das Richtgerät fest an der Richtbank verankert, und der Richtvorgang kann eingeleitet werden, indem unter Umstellung des Ventils 22 ein ausgewählter Arbeitszylinder 7 mit Hydraulikdruck aus der Druckquelle 20 beaufschlagt wird. Der Hydraulikdruck im Verankerungszylinder 21bleibt dabei aufrechterhalten und sorgt für eine feste und zuverlässige Verbindung zwischen dem Richtgerät und der Richtbank 15. Ist der Richtvorgang dann mit Hilfe passend auf die verschiedenen Aufnahmen 5 aufgesetzter Arbeitszylinder 7 und an den Kettenhalterungen 6 verankerter Ketten 8 beendet, wird der Hydraulikdruck im Verankerungszylinder 21 dann wieder gesenkt, und die Druckfeder 19 schiebt den beweglichen Klotz 18 entlang des Balkens 1 auf den festgehaltenen Klotz 16 zu, worauf das Richtgerät von der Richtbank 15 gelöst werden kann.

Die vorstehende Beschreibung läßt klar erkennen, daß ein gemäß der Erfindung ausgebildetes Richtgerät bei geringstem Aufwand an Zeit und Mühe leicht und dennoch sicher an ein zu richtendes Kraftfahrzeug angesetzt werden kann und dann eine optimale Vielseitigkeit bei der Durchführung der daran vorzunehmenden Richtarbeiten ermöglicht. Ebenso einfach gestaltet sich dann anschließend die Trennung von Richtgerät und Kraftfahrzeug, so daß die gesamte Reparatur optimal beschleunigt und verbilligt wird.

## Patentansprüche

1. Richtgerät zum Richten von Unfallschäden an einem auf einer Unterlage und insbesondere auf einer Richtbank befestigten Kraftfahrzeug mit
- einem mit der das Kraftfahrzeug tragenden Unterlage (15) lösbar verbindbaren Balken (1),
- wenigstens einem an oder in dem Balken (1) vorgesehenen oder damit verbindbaren Auflager (5) zum Abstützen eines Endes eines Arbeitszylinders (7) für ein hydraulisches Erzeugen von auf das Kraftfahrzeug auszuübenden Richtkräften mittels einer entsprechenden Druckquelle (20),
- wenigstens einer an dem Balken (1) vorgesehenen Halterung (6) zum Befestigen einer mit dem Arbeitszylinder (7) zusammenwirkenden Kette (8) für die Einleitung der Richtkräfte in das Kraftfahrzeug und
- zwei an dem Balken (1) angeordneten und mit der Unterlage (15) Teile davon übergreifend verbindbaren Ankerelementen (16, 18), die sich hydraulisch verstellen lassen und von denen wenigstens eines (18) entlang des Balkens (1) verschiebbar ist,
dadurch gekennzeichnet,
daß der Balken (1) durch zwei in zueinander paralleler Lage miteinander verbundene und zwischen sich einen Längsschlitz begrenzende langgestreckte Hohlprofile (9) gebildet ist,
und
daß beide Ankerelemente in Form von im Querschnitt T-förmigen Klötzen (16, 18) ausgebildet sind, die mit dem Schaft ihres T in den Längsschlitz des Balkens (1) eingreifen und mit den Seitenarmen ihres T auf der Oberseite der Hohlprofile (9) des Balkens (1) aufliegen,
daß jeder Klotz (16, 18) auf seiner dem jeweils anderen Klotz (18 bzw. 16) abgewandten Stirnseite eine oben nach außen überstehende Schulter aufweist, mit der er in seiner einen Endstellung einen ihm zugeordneten Flansch der Unterlage (15) übergreift
und
daß von den beiden Klötzen (16, 18) der eine (16) ständig fest mit dem Balken (1) verbunden ist, während der andere (18) relativ dazu in dem Längsschlitz zwischen den Hohlprofilen (9) des Balkens (1) entlang dessen Längsrichtung mittels hydraulischen Drucks verschiebbar geführt ist.

2. Richtgerät nach Anspruch 1, dadurch gekennzeichnet,
daß der bewegliche Klotz (18) in seiner einen Bewegungsrichtung durch hydraulische Kräfte und in der Gegenrichtung durch die Kraft einer Feder (19) beaufschlagt ist.

3. Richtgerät nach Anspruch 1 oder 2, dadurch gekennzeichnet,
daß in die Verbindung des Arbeitszylinders (7) mit seiner Druckquelle (20) ein Ventil (22) eingefügt ist, das wahlweise die Beaufschlagung eines Verankerungszylinders (21) für eine Verstellung des beweglichen Klotzes (18) mit dem Hydraulikdruck der Druckquelle (20) ermöglicht.

4. Richtgerät nach einem der Ansprüche 1 bis 3, dadurch gekennzeichnet,
daß der bewegliche Klotz (18) im Schaft seines T auf dessen beiden Seiten je eine jeweils eine von zwei in den Längsschlitz des Balkens (1) vorspringenden Schienen umgreifende Nut enthält.

5. Richtgerät nach einem der Ansprüche 1 bis 4, dadurch gekennzeichnet,
daß die Hohlprofile (9) des Balkens (1) an dessem einen Ende durch einen oberseitigen Kasten (10) und eine unterseitige Platte (11) mit in der Draufsicht jeweils angenähert rautenförmiger Ausbildung miteinander verbunden sind
und
daß an dem so gebildeten Kopfstück des Balkens (1) mittels einer dazu senkrechten Schwenkachse (13) ein Verlängerungsarm (2) angelenkt ist, der eine Mehrzahl von Aufnahmen (5) für jeweils ein Zylinderauflager und eine Mehrzahl von Kettenhalterungen (6) aufweist und sich mittels eines Verriegelungsstiftes (14) in unterschiedlichen Winkelstellungen zur Achse des Balkens (1) festlegen läßt.

6. Richtgerät nach Anspruch 5, dadurch gekennzeichnet,
daß der Verlängerungsarm (2) durch zwei zueinander parallele und miteinander verbundene Hohlprofile (3) und eine auf deren freies Ende aufgesetzte Platte (4) von in der Draufsicht zu dem erweiterten Kopfstück des Balkens (1) angenähert spiegelsymmetrischer Rautenform gebildet ist, in bzw. an der die Aufnahmen (5) und die Kettenhalterungen (6) angeordnet sind.

7. Richtgerät nach Anspruch 5 oder 6, dadurch gekennzeichnet,
daß die Kettenhalterungen (6) entlang der Seitenränder der Platte (4) verteilt und die Aufnahmen (5) zum einen entlang der Achse des Verlängerungsarmes (2) und zum anderen auf einem Kreisbogen nahe und längs des breiteren und dem Balken (1) zugewandten Ende des Verlängerungsarmes (2) angeordnet sind.

8. Richtgerät nach einem der Ansprüche 1 bis 7, dadurch gekennzeichnet,
daß die Aufnahmen (5) als Bohrungen zum Einsetzen von Kugelpfannen zum universalgelenkartigen Abstützen eines Arbeitszylinderendes ausgebildet sind.

## Claims

1. Straightening apparatus for repairing damages caused by an accident on a motor vehicle fixed on a base and particularly a straightening bench, comprising
- a beam (1) releasably attachable to the base (15) carrying the motor vehicle,
- at least one bearing (5) provided on or in the beam (1) or connectable thereto for supporting one end of a working cylinder (7) for hydraulically generating straightening forces to be exerted to the motor vehicle by means of a corrresponding source (20) of pressure,
- at least one fixture (6) provided on the beam (1) for attaching a chain (8) cooperating with the working cylinder (7) for introducing the straightening forces into the motor vehicle
and
- two anchoring elements (16, 18) located on the beam (1) which may be connected to the base (15) embracing portions thereof and may be adjusted hydraulically and at least one (18) of which is displaceable along the beam (1),
characterised in
that the beam (1) is formed by two elongated, profiled hollow bodies (9) connected with each other in positions parallel to each other and limiting between them a longitudinal slot
and
that both anchoring elements are formed as blocks (16, 18) which are T-shaped in cross section and which have the shafts of their Ts engaging into the longitudinal slot of the beam (1) and the arms of their Ts resting on the upper surfaces of the profiled hollow bodies (9),
that each block (16, 18) on its front face turned away from the other block (18 and 16 respectively) comprises a shoulder which at the upper side projects outwardly and with which it, in its one end position, embraces a flange associated thereto of the base (15) and
that out of the two blocks (16, 18) the one (16) is permanently fixed to the beam (1), whereas the other (18) is guided slidably relative thereto in the longitudinal slot between the profiled hollow bodies (9) of the beam (1) along the longitudinal direction thereof by means of hydraulic pressure.

2. Straightening apparatus according to claim 1, characterised in
that the movable block (18) in its one direction of movement is loaded by hydraulic forces and in the opposite direction by the force of a spring (19).

3. Straightening apparatus according to claim 1 or 2, characterised in
that the connection between the working cylinder (7) and its source (20) of pressure has inserted thereinto a valve (22), which selectively enables loading an anchoring cylinder (21) with the hydraulic pressure of the source (20) of pressure for displacing the movable block (18).

4. Straightening apparatus according to one of the claims 1 to 3, characterised in
that the movable block (18) in the shaft of its T on both sides thereof includes one groove each embracing one each of two rails projecting into the longitudinal slot of the beam (1).

5. Straightening apparatus according to one of the claims 1 to 4, characterised in
that the profiled hollow bodies (9) of the beam (1) at the one end thereof are connected with each other by an upper box (10) and a lower plate (11) both in a view from above being diamond-shaped and
that the thus formed headpiece of the beam (1) by means of a pivot axis (13) extending perpendicular thereto has pivotably connected therewith an extension arm (2) which comprises a plurality of receptors (5) for one cylinder bearing each and a plurality of chain supports (6) and which may be fixed in different angular positions relative to the axis of the beam (1) by means of a locking pin (14).

6. Straightening apparatus according to claim 5, characterised in
that the extension arm (2) is formed by two profiled hollow bodies (3) extending parallel to each other and connected with each other and by a plate (4) which is placed upon their free ends, which when viewed from above has a diamond-shape approximately mirror-symmetrical to the enlarged headpiece of the beam (1) and which has the receptors (5) and the chain fixtures (6) included therein and thereon respectively.

7. Straightening apparatus according to claim 5 or 6, characterised in
that the chain fixtures (6) are distributed along the side borders of the plate (4) and the receptors (5) are arranged on the one hand along the axis of the extension arm (2) and on the other hand on a circle arc near and along the broader end of the extension arm (2) facing the beam (1).

8. Straightening apparatus according to one of the claims 1 to 7, characterised in
that the receptors (5) are formed as bores for inserting ball-sockets to each support one working cylinder end in the manner of a universal joint.

## Revendications

1. Dispositif de redressage pour réparer des dommages d'accident d'un véhicule à moteur fixé sur une base et fixé notamment sur un banc de redressage, comportant
- une poutre (1) connectable détachablement avec la base (15) portant le véhicule à moteur,
- au moins un appui (5) prévu sur ou dans la poutre (1) ou connecté avec celle-ci pour supporter un bout d'un cylindre de travail (7) pour engendrer hydrauliquement des forces de redressage étant à exercer sur le véhicule à moteur au moyen d'une source de pression (20) correspondante,
- au moins une fixation (6) prévue sur la poutre (1) pour fixer une chaîne (8) coopérante pour l'introduction des forces de redressage dans le véhicule à moteur
et
- deux éléments d'ancrage (16, 18) disposés sur la poutre (1) et connectables avec la base (15) en embrassant des portions de celle-ci et qui peuvent être reglés hydrauliquement et dont au moins un est mobile le long de la poutre (1),
caractérisé en ce
que la poutre (1) est formée par deux corps creux profilés allongés (9) connectés l'un avec l'autre en position parallèle et limitants entre ceux-ci une fente longitudinale
et
que les deux éléments d'ancrage sont en forme de blocs (16, 18) ayant, en vue en coupe, la forme d'un T, la tige du T s'engageant dans la fente longitudinale de la poutre (1) et les bras du T étant posés sur la surface supérieure des corps creux profilés (9) de la poutre (1),
que chaque bloc (16, 18) sur sa surface frontale détournée de l'autre bloc (18 respectivement 16) comprend une épaule qui en 'haut saillit à l'extérieur et qui dans l'une des positions finales du bloc embrasse une bride coordinée de la base (15)
et
que des deux blocs (16, 18) l'un (16) est toujours fixé à la poutre (1), tandis que l'autre (18) est guidé mobilement relativement à celui-ci dans la fente longitudinale entre les corps creux profilés (9) de la poutre (1) le long de la direction longitudinale de celle-ci par moyen de pressure hydraulique.

2. Dispositif de redressage selon la revendication 1, caractérisé en ce
que le bloc mobil (18) est chargé dans l'une de ses directions de mouvement par des forces hydrauliques et dans la direction opposée par la force d'un ressort (19).

3. Dispositif de redressage selon revendication 1 ou 2, caractérisé en ce
que dans la connection entre le cylindre de travail (7) et sa source de pression (20) est insérée une valve (22) qui sélectivement rends possible le chargement d'un cylindre d'ancrage (21) avec la pression hydraulique de la source de pression (20) pour un déplacement du bloc mouvant (18).

4. Dispositif de redressage selon une des revendications 1 à 3, caractérisé en ce
que le bloc mobil (18) dans la tige de son T sur chacun des deux côtés de celle-ci comprend une rainure embrassant un des deux rails saillant dans la fente longitudinale de la poutre (1).

5. Dispositif de redressage selon une des revendications 1 à 4, caractérisé en ce
que les corps creux profilés (9) de la poutre (1) sur l'un de ses bouts sont connectés l'un avec l'autre par une boîte supérieure (10) et une plaque inférieure (11) ayant chacune en vue d'en haut une forme approximativement rhombique
et
que sur la pièce de tête aussi formée de la poutre (1) par un axe de basculement (13) perpendiculaire à celle-ci un bras d'extension (2) est articulé qui comprend une pluralité des récepteurs (5) chacun pour un appui de cylindre et une pluralité de fixations de chaînes (6) et qui peut être fixé par une goupille de verrouillage (14) dans des positions angulaires différentes relatif à l'axe de la poutre (1).

6. Dispositif de redressage selon la revendication 5, caractérisé en ce
que le bras d'extension (2) est formé par deux corps creux profilés (3) parallèles l'un à l'autre et connectés l'un avec l'autre et par une plaque (4) appliquée sur les bouts libres de ceux-ci qui, en vue d'en haut, a la forme d'un rhombe de symétrie de miroir approximative à la pièce de tête de la poutre (1) et qui comprend les récepteurs (5) et les fixations de chaîne (6).

7. Dispositif de redressage selon revendication 5 ou 6, caratérisé en ce
que les fixations de chaîne (6) sont distribuées le long des marges de la plaque (4) et les récepteurs (5) sont disposés d'une part le long de l'axe du bras d'extension (2) et d'autre part sur un arc de cercle proche et le long du bout plus large et tourné vers la poutre (1) du bras d'extension (2).

8. Dispositif de redressage selon une des revendications 1 à 7, caractérisé en ce
que les récepteurs (5) sont formés comme des forages pour insérer des crapaudines de boule afin que supporter un bout de cylindre de travail de la manière d'un joint à bille.
